# EUROPÄISCHE PATENTSCHRIFT

(11) **EP 2 534 025 B1**
(45) Veröffentlichungstag und Bekanntmachung des Hinweises auf die Patenterteilung: **18.05.2016**
(21) Anmeldenummer: 10794965.3
(22) Anmeldetag: 15.12.2010
(51) Int. Cl.: B61D 15/06, B61F 1/10

(54) **CRASHMODUL FÜR EIN SCHIENENFAHRZEUG**
CRASH MODULE FOR A RAILWAY VEHICLE
MODULE D'ABSORPTION D'ENERGIE POUR UN VEHICULE FERROVIAIRE

(30) Priorität: 11.02.2010 AT 2012010
(43) Veröffentlichungstag der Anmeldung: 19.12.2012
(73) Patentinhaber: Siemens AG Österreich, 1210 Wien (AT)
(72) Erfinder: GRAF, Richard, A-1020 Wien (AT); RITTENSCHOBER, Andreas, A-1200 Wien (AT); MEISSL, Thomas, A-2120 Obersdorf (AT); SEITZBERGER, Markus, A-1230 Wien (AT)
(74) Vertreter: Maier, Daniel Oliver
(86) Internationale Anmeldenummer: PCT/EP2010/069708
(87) Internationale Veröffentlichungsnummer: WO 2011/098177

(56) Entgegenhaltungen:
- EP-A1- 1 090 829
- EP-A1- 1 927 524
- WO-A1-2006/042348
- WO-A1-2009/040309
- US-A- 5 715 757

## Beschreibung

### Technisches Gebiet

Die Erfindung betrifft ein Crashmodul für ein Schienenfahrzeug, insbesondere für eine Straßenbahn.

### Stand der Technik

Zur Verbesserung des Verformungsverhaltens von Schienenfahrzeugen bei Zusammenstößen werden häufig Crashzonen eingebaut. Das Ziel dieser Verbesserungsmaßnahmen ist es, die Aufprallenergie so aufzunehmen, dass definiert verformbare Knautschzonen diese Energie in Verformungsenergie wandeln und dabei die Belastungen für die Personen im Fahrzeug minimiert werden, sowie, dass die Überlebensräume im Fahrzeug nicht zu stark verformt werden, um die Verletzungswahrscheinlichkeit für die Personen im Fahrzeug zu reduzieren.

Zu diesem Zweck können einerseits großflächige Bereiche der Schienenfahrzeugstruktur so gestaltet werden, dass sie die Verformungsenergie gezielt aufnehmen können oder es werden spezielle Crashmodule auf die Front- und Heckstruktur des Schienenfahrzeugs aufgesetzt. Letzteres ist vorteilhaft, da eine Reparatur nach einem Zusammenstoß durch die leichte Zugänglichkeit dieser Crashmodule vereinfacht wird. Zusammenstöße zwischen Schienenfahrzeugen erfolgen im Wesentlichen in Richtung der Fahrzeuglängsachse, allenfalls kann ein Niveauunterschied, beispielsweise durch unterschiedliche Beladungszustände der kollidierenden Fahrzeuge zu einem sogenannten Aufreiten führen. Um diesen Effekt zu verhindern, ist meist ein Aufreitschutz vorgesehen, wobei typischerweise mit einer Zahnstruktur versehene Platten an jedem Fahrzeug angebracht sind, welche sich im Kollisionsfall untereinander verhaken und das Aufreiten verhindern.
Bei Schienenfahrzeugen, bei welchen ein erhöhtes Risiko eines Zusammenstoßes mit einem anderen Hindernis als einem weiteren Schienenfahrzeug besteht (insbesondere Straßenbahnen), stellt sich ein weiteres Problem. Es ist ein wesentlich breiteres Spektrum von Kollisionsszenarien abzudecken, wobei einseitig versetzte und schräge Kollisionen von herkömmlichen Knautschzonen bzw. Crashmodulen, die im Wesentlichen auf Kollisionen in Längsrichtung hin ausgelegt sind, nur unbefriedigend beherrscht werden. Beispielsweise fordert die Norm EN 15277 für Straßenbahnfahrzeuge den Nachweis eines Zusammenstoßes mit einem baugleichen Fahrzeug mit 15km/h bei 40mm vertikalen Versatz und einen Zusammenstoß mit einem unter 45 Grad schräggestellten Hindernis von 3 Tonnen bei einer Geschwindigkeit von 25km/h (Kollisions-Szenario Zug gegen Leicht-LKW an einer Straßenkreuzung).
Konventionelle, für longitudinale Zusammenstöße ausgelegte Crashmodule können diese schräge Belastung oft nicht zufriedenstellend aufnehmen, da dabei eine Biege- und Schubbeanspruchung an diesen Crashmodulen auftritt, unter der das betroffene Crashelement ohne Vorkehrungen zur Querabstützung seitlich wegknicken wird. Als nächstliegender Stand der Technik sei WO 2009/040309 erwähnt. Das darin offenbarte Crashmodul verhindert zwar das Aufreiten der Schienenfahrzeuge, allerdings bietet es keine für die Aufnahme von schrägen Kollisionen geeigneten Verformungsbedingungen. Eine entsprechende Auslegung der bekannten Crashelemente in einer Art, dass sie sowohl longitudinale als auch schräge Kollisionen gleichermaßen gut verarbeiten können, würde zu extrem aufwendigen, komplizierten und schweren Crashelementen führen, welche für den Einsatz an Schienenfahrzeugen nicht geeignet sind.
Aus dem Stand der Technik sind energiedissipierende Fahrzeugstrukturen bekannt, beispielsweise ist in EP 1 090 829 A1 ein Fahrzeug offenbart, bei welchem die Aufprallenergie dazu verwendet wird, einen Längsträger des Fahrzeugs zu verbiegen und diesen im weiteren Verlauf der Verformung so zu positionieren, dass keine hohen Kraftspitzen auftreten.
Eine weitere Verformungsstruktur zeigt die Schrift US 5 715 757 A. Gemäß dieser Konstruktion werden Träger mit X-förmigen Querschnitt aus Blech, welches mit Spanten versteift wurde, zur Energieaufnahme eingesetzt. Weiters ist eine innerhalb der Fahrzeugstruktur angeordnete energieaufnehmende Struktur vorgesehen, welche bei höheren Aufprallenergien anspricht.

### Darstellung der Erfindung

Der Erfindung liegt daher die Aufgabe zugrunde, ein Crashmodul für ein Schienenfahrzeug anzugeben, welches auch bei schrägen Kollisionen die Aufprallenergie zu dissipieren vermag und dabei einfach und ohne wesentlichen Gewichtsnachteil aufzubauen ist.

Die Aufgabe wird durch ein Crashmodul mit den Merkmalen des Anspruchs 1 gelöst. Vorteilhafte Ausgestaltungen sind Gegenstand untergeordneter Ansprüche.

Dem Grundgedanken der Erfindung nach wird ein Crashmodul für Schienenfahrzeuge aus mindestens einem Crashelement aufgebaut, welches mit einem Querprofil verbunden ist. Dieses Querprofil weist als wesentliche Eigenschaft eine unterschiedliche Druckfestigkeit in der Richtung der Fahrzeuglängsachse in Verhältnis zur Druck- und Schubfestigkeit in Querrichtung auf, wobei die Druck- und Schubfestigkeit in Querrichtung wesentlich größer als die Druckfestigkeit in Längsrichtung ist. Wird solcherart ein bekanntes Crashelement (beispielsweise aus Aluminium- oder Stahlprofilen oder Aluminiumschaum) mit einem Querprofil zu einem erfindungsgemäßen Crashmodul erweitert, so bleibt die energieaufnehmende Wirkung des Crashelements für Zusammenstöße in Fahrzeuglängsrichtung praktisch unverändert (wegen der geringen Druckfestigkeit des Querprofils in Längsrichtung des Fahrzeugs entstehen kaum zusätzliche Kräfte auf das Fahrzeug).
Für schräge Zusammenstöße (Zusammenstöße mit zusätzlicher lateraler Krafteinwirkung), wie sie etwa bei Unfällen von Straßenbahnen mit Kraftfahrzeugen auftreten können, stellt sich die vorteilhafte Wirkung gegenständlicher Erfindung ein. Eine solche laterale Kraft wird durch das Querprofil aufgenommen und in bestimmte Punkte des Wagenkastens eingeleitet, wobei das Querprofil das seitlich angeordnete Crashelement so stützt, dass dieses die Kollisionsenergie durch plastische Verformung dissipieren kann. Das im Wesentlichen für longitudinale Energieaufnahmen ausgelegte Crashelement wird damit von der Weiterleitung der lateralen Kräfte in die Wagenkastenstruktur befreit und es tritt kein Knicken dieses Crashelements auf.
Das erfindungsgemäße Querprofil ist besonders vorteilhaft durch ein im Wesentlichen plattenförmiges Material aufzubauen, welches durch bestimmte Modifikationen eine unterschiedliche Festigkeit in verschiedenen Richtungen aufweist.
Beispielsweise eignen sich dafür Bleche mit vielfach trapezförmigen Querschnitt, Bleche mit aufgesetzten dreieckförmigen Verstärkungen oder Profile mit Ausnehmungen.

Die Querprofile werden bevorzugterweise aus Metall, beispielsweise Stahl oder Aluminium, bzw.
Aluminiumlegierungen gefertigt.

Eine wesentliche vorteilhafte Eigenschaft der Erfindung ist es, dass nur sehr geringe konstruktive Änderungen bekannter Crashmodule erforderlich sind und dabei weder ein wesentlich vergrößerter Bauraum erforderlich ist, noch ein wesentlich erhöhtes Gewicht des Crashmoduls entsteht.

Ein weiterer wesentlicher Vorteil dieser Erfindung ist es, dass Schienenfahrzeuge durch den Einsatz des hier beschriebenen Crashmoduls nach schrägen Zusammenstößen in den meisten Fällen (wenn die Aufprallenergie nicht zu groß war) sehr schnell, einfach und preisgünstig repariert werden können, da das Crashmodul die Aufprallenergie aufnimmt und die Wagenkastenstruktur somit vor Beschädigungen geschützt ist. Bei bekannten Crashmodulen führen schräge Zusammenstöße in den meisten Fällen hingegen zu Beschädigungen der Wagenkastenstruktur.
Bei nur geringen Aufprallenergien ist es sogar möglich, das Crashmodul mittels Austausch einzelner betroffener Bauteile des Crashmoduls zu reparieren.

Weiters ist es besonders vorteilhaft, das Crashmodul aus mehreren Crashelementen (typischerweise je eines links und rechts der Fahrzeuglängsachse), einer hinteren Anschlussplatte, einer vorderen Anschlussplatte und einem oder zwei Querprofilen auszustatten. Solcherart lässt sich ein einfach zu montierendes und zu tauschendes Crashmodul aufbauen. Dabei wird der Wagenkasten mit Mitteln zur Aufnahme eines solchen Crashmoduls (z.B. Anschlussplatte mit festen Anschlusspunkten, sogenannte "Schnittstelle") ausgestattet und das Crashelement lösbar (beispielweise mittels Schraubverbindungen) oder unlösbar (z.B. durch Schweißen) daran befestigt.

In einer Ausführungsform der Erfindung ist vorgesehen, ein Crashmodul mit Mitteln zur Verhinderung des Aufkletterns (Anticlimber) auszustatten.

Eine weitere bevorzugte Ausführungsform der Erfindung sieht vor, das Crashmodul mehrstufig aufzubauen, wobei für die erste Stufe reversible Pufferelemente eingesetzt werden, welche kleine Aufprallenergien aufnehmen können, ohne dass dabei eine plastische Verformung (weder der Pufferelemente noch der Crashelemente) auftritt.

### Kurzbeschreibung der Zeichnungen

Es zeigen beispielhaft:
- **Fig.1**: Crashmodul in Explosionsdarstellung
- **Fig.2**: Crashmodul in Schnittdarstellung, Dreiecksprofil
- **Fig.3**: Crashmodul in Schnittdarstellung, Lochprofil
- **Fig.4**: Crashmodul in Schnittdarstellung, Trapezprofil
- **Fig.5**: Crashmodul in Schnittdarstellung, unbelastet
- **Fig.6**: Crashmodul in Schnittdarstellung, longitudinale Last 1
- **Fig.7**: Crashmodul in Schnittdarstellung, longitudinale Last 2
- **Fig.8**: Crashmodul in Schnittdarstellung, longitudinale Last 3
- **Fig.9**: Crashmodul schräge Last, unbelastet
- **Fig.10**: Crashmodul schräge Last 1
- **Fig.11**: Crashmodul schräge Last 2
- **Fig.12**: Crashmodul ohne Querprofil schräge Last

### Ausführung der Erfindung

**Fig.1** zeigt beispielhaft und schematisch ein Crashmodul in Explosionsdarstellung. Ein Crashmodul umfasst in dem in Fig.1 dargestellten Ausführungsbeispiel zwei Crashelemente 2, 2a, welche zwischen einer hinteren Anschlussplatte 5 und einer vorderen Anschlussplatte 6 angeordnet sind. Ein Querprofil 3 und ein unteres Querprofil 4 sind jeweils in der aus den beiden Crashelementen 2, 2a und den Anschlussplatten 5, 6 umrandeten Fläche angeordnet und können mit den genannten Bauteilen verbunden sein, beispielsweise mittels Schweißverbindungen. In gezeigtem Ausführungsbeispiel sind als weitere Bauteile zwei Pufferelemente 9 dargestellt, welche an der vorderen Anschlussplatte 6 montiert sind und welche eine Stoßstange 8 aufweisen. Weiters ist die vordere Anschlussplatte 6 mit zwei gezahnten Platten als Aufkletterschutz 7 versehen. Das solcherart aufgebaute Crashmodul ist mit dem Wagenkasten 1 verbunden. Der Wagenkasten 1 weist an dieser Verbindungsstelle eine entsprechend stabile Aufnahmemöglichkeit auf, an welcher das Crashmodul etwa mittels einer lösbaren Verbindung (z.B. Schraubverbindung) oder auch fix (z.B. durch Anschweißen) befestigt werden kann. Weiters sind an dem Wagenkasten 1 zwei Führungsrohre 10 vorgesehen, welche der longitudinalen Führung der Pufferelemente 9 dienen.
Das gezeigte Ausführungsbeispiel umfasst neben dem der Erfindung zugrundeliegenden Bauteilen Querprofil 3 und unteres Querprofil 4 weitere Bauteile, welche in Abhängigkeit vom jeweiligen Einsatzzweck des Crashmoduls entfallen können. Insbesondere ist auch vorgesehen, nur ein Querprofil anzuordnen, wobei entweder das Querprofil 3 oder das untere Querprofil 4 entfallen kann.

**Fig.2** zeigt beispielhaft und schematisch ein Crashmodul in Schnittdarstellung. Es ist ein in Längsrichtung des Schienenfahrzeugs geschnittenes Crashmodul dargestellt, wobei das Querprofil 3 und das untere Querprofil 4 als Dreiecksprofil ausgebildet sind. Ein solches Dreiecksprofil weist die für den Einsatz als Querprofil erforderlichen mechanischen Eigenschaften (unterschiedliche Festigkeit in verschiedenen Richtungen) auf.

**Fig.3** zeigt beispielhaft und schematisch ein Crashmodul in Schnittdarstellung. Es ist ein in Längsrichtung des Schienenfahrzeugs geschnittenes Crashmodul dargestellt, wobei das Querprofil 3 und das untere Querprofil 4 als Lochprofil ausgebildet sind. Fig.3 zeigt beispielhaft eine weitere Möglichkeit, die erforderlichen mechanischen Eigenschaften der Querprofile 3, 4 mittels eines im Wesentlichen plattenförmigen Bauteils zu erlangen.

**Fig.4** zeigt beispielhaft und schematisch ein Crashmodul in Schnittdarstellung. Es ist ein in Längsrichtung des Schienenfahrzeugs geschnittenes Crashmodul dargestellt, wobei das Querprofil 3 und das untere Querprofil 4 als Trapezprofil ausgebildet sind.
Neben den gezeigten Ausführungsarten Dreieckprofil, Lochprofil und Trapezprofil sind alle weiteren Ausführungsarten von gegenständlicher Erfindung umfasst. Beispielsweise können die Querprofile durch verrundete Profile (wellblechartig) die erforderlichen Eigenschaften erzielen. Ebenso sind alle Herstellungsarten der Querprofile 3,4 von gegenständlicher Erfindung umfasst, die Querprofile können etwa mittels eines Gieß- oder Extrusionsverfahrens erlangt werden oder mehrteilig aus einzelnen Teilen gebaut werden.

### Fig.5 bis Fig.8: Simulation der Verformungsverhaltens bei jeweils ansteigender longitudinaler Last

**Fig.5** zeigt beispielhaft und schematisch ein Crashmodul in Schnittdarstellung, in unbelastetem Zustand. Es ist das Crashmodul aus Fig.2 dargestellt, wobei keine Aufprallkräfte auf das Crashmodul wirken.

**Fig.6** zeigt beispielhaft und schematisch ein Crashmodul in Schnittdarstellung, in belastetem Zustand. Es ist das Crashmodul aus Fig.2 dargestellt, wobei Aufprallkräfte in longitudinaler Richtung auf das Crashmodul wirken.
In diesem Belastungszustand wurde die Stoßstange 8 bereits auf den maximalen Verfahrweg der Pufferelemente 9 (in Fig. 6 nicht sichtbar) eingedrückt. Die Struktur des Crashmoduls weist keine plastischen Verformungen auf.

**Fig.7** zeigt beispielhaft und schematisch ein Crashmodul in Schnittdarstellung, in belastetem Zustand. Die Aufprallkräfte in longitudinaler Richtung sind höher als in dem in Fig.6 gezeigtem Zustand. Das Crashelement 2 zeigt plastische Verformungen, die Querprofile 3, 4 knicken aus und behindern die gewünschten Verformungen der Crashelemente nicht.

**Fig.8** zeigt beispielhaft und schematisch ein Crashmodul in Schnittdarstellung, in belastetem Zustand. Die Aufprallkräfte in longitudinaler Richtung sind höher als in dem in Fig.7 gezeigtem Zustand. Das Crashelement 2 zeigt massive plastische Verformungen, die Querprofile 3, 4 sind äußerst stark ausgeknickt.

### Fig.9 bis Fig.11: Simulation der Verformungsverhaltens bei jeweils steigender schräger Last

**Fig.9** zeigt beispielhaft und schematisch ein Crashmodul in unbelastetem Zustand. Es ist das Crashmodul aus Fig.1 dargestellt, wobei keine Aufprallkräfte auf das Crashmodul wirken.

**Fig.10** zeigt beispielhaft und schematisch ein Crashmodul in belastetem Zustand. Es ist das Crashmodul aus Fig.1 dargestellt, wobei schräge Aufprallkräfte auf das Crashmodul wirken. Bei dieser Belastung werden die Stoßstange 8 und die Pufferelemente 9 nicht eingedrückt, da die Belastung in diesem Fall direkt in schräger Richtung in die vordere Anschlussplatte 6 im Bereich des Crashelementes 2 eingeleitet wird. Das Crashelement 2 weist beginnende plastische Verformungen im Bereich der Krafteinleitungsstelle auf.

**Fig.11** zeigt beispielhaft und schematisch ein Crashmodul in belastetem Zustand. Die Aufprallkräfte sind höher als in dem in Fig.10 gezeigtem Zustand. Das Crashelement 2 zeigt massive plastische Verformungen, die Querprofile 3, 4 leiten die laterale Kraftkomponente in die feste Wagenkastenstruktur ein und verhindern ein Ausknicken des Crashelements 2.

**Fig.12** zeigt beispielhaft und schematisch die Simulationsergebnisse eines Crashmoduls ohne Querprofil(e) nach einem Aufprall mit schräger Kraft. Das Crashelement 2 weist massive plastische Verformungen und Ausknickungen auf. Die laterale Kraftkomponente bewirkt auch eine beginnende Ausknickung an dem Crashelement 2a und Zerstörungen der inneren Bauelemente des Crashmoduls.

### Liste der Bezeichnungen

- 1: Wagenkasten
- 2, 2a: Crashelement
- 3: Querprofil
- 4: Unteres Querprofil
- 5: Hintere Anschlussplatte
- 6: Vordere Anschlussplatte
- 7: Aufkletterschutz
- 8: Stoßstange
- 9: Pufferelement
- 10: Führungsrohr

## Patentansprüche

1. Crashmodul für ein Schienenfahrzeug, eingerichtet zur Anordnung an Front- bzw. Heckstrukturen des Schienenfahrzeugs, umfassend mindestens zwei im Wesentlichen für longitudinale Energieaufnahme in Bezug auf das Schienenfahrzeug ausgelegte Crashelemente (2, 2a) und mindestens ein im Wesentlichen plattenförmiges Querprofil (3, 4), welches mit den Crashelementen (2, 2a) verbunden ist, **dadurch gekennzeichnet, dass** dieses Querprofil (3, 4) horizontal orientiert ist und in Bezug auf das Schienenfahrzeug in longitudinaler Richtung eine wesentlich niedrigere Druckfestigkeit aufweist als in lateraler Richtung.

2. Crashmodul gemäß Anspruch 1, **dadurch gekennzeichnet, dass** das Querprofil (3, 4) als Trapezprofil ausgebildet ist.

3. Crashmodul nach einem der Ansprüche 1 bis 4, **dadurch gekennzeichnet, dass** das mindestens eine Querprofil (3, 4) mit den mindestens zwei Crashelementen (2, 2a) verschweißt ist.

4. Crashmodul nach einem der vorgehenden Ansprüche,
**dadurch gekennzeichnet, dass** eine hintere Anschlussplatte 5 und eine vordere Anschlussplatte 6 vorgesehen sind und die Crashelemente (2, 2a) zwischen der Anschlussplatte 5 und der vorderen Anschlussplatte 6 angeordnet sind.

5. Crashmodul gemäß Anspruch 6, **dadurch gekennzeichnet, dass** eine Stoßstange 8 und ein Aufkletterschutz 7 vorgesehen sind.

6. Crashmodul nach einem der vorgehenden Ansprüche,
**dadurch gekennzeichnet, dass** das Crashmodul Mittel zur lösbaren Befestigung an dem Wagenkasten (1) eines Schienenfahrzeugs umfasst.

7. Crashmodul nach einem der Ansprüche 1 bis 7, **dadurch gekennzeichnet, dass** das Crashmodul für die Herstellung einer nicht-lösbaren Befestigung mit dem Wagenkasten (1) eines Schienenfahrzeugs ausgebildet ist.

8. Schienenfahrzeug mit einem Crashmodul nach einem der vorgehenden Ansprüche.

## Claims

1. Crash module for a rail vehicle, designed to be arranged on the front and rear structure of the rail vehicle, said crash module comprising at least two crash elements (2, 2a) which are essentially designed for longitudinal energy absorption in relation to the rail vehicle and at least one essentially plate-shaped transverse profiled element (3, 4), which is connected to the crash elements (2, 2a), **characterised in that** said transverse profiled element (3, 4) is oriented horizontally and, in relation to the rail vehicle, has a substantially lower compressive strength in the longitudinal direction than in the lateral direction.

2. Crash module according to claim 1, **characterised in that** the transverse profiled element (3, 4) is embodied as a trapezoidal profiled element.

3. Crash module according to one of claims 1 to 4, **characterised in that** the at least one transverse profiled element (3, 4) is welded to the at least one crash element (2, 2a).

4. Crash module according to one of the preceding claims, **characterised in that** a rear connecting plate 5 and a front connecting plate 6 are provided and the crash elements (2, 2a) are arranged between the connecting plate 5 and the front connecting plate 6.

5. Crash module according to claim 6, **characterised in that** a bumper 8 and an anti-climber 7 are provided.

6. Crash module according to one of the preceding claims, **characterised in that** the crash module comprises means allowing its detachable attachment to the car body (1) of a rail vehicle.

7. Crash module according to one of claims 1 to 7, **characterised in that** the crash module is embodied for establishing a permanent attachment to the car body (1) of a rail vehicle.

8. Rail vehicle having a crash module according to one of the preceding claims.

## Revendications

1. Module de collision pour un véhicule ferroviaire, ajusté pour être disposé au niveau de structures avant ou arrière du véhicule ferroviaire, comprenant au moins deux éléments de collision (2, 2a) destinés pour l'essentiel à l'absorption d'énergie longitudinale en ce qui concerne le véhicule ferroviaire et au moins un profil transversal (3, 4) pour l'essentiel en forme de plaque, lequel est relié aux éléments de collision (2, 2a), **caractérisé en ce que** ce profil transversal (3, 4) est orienté horizontalement et présente en ce qui concerne le véhicule ferroviaire dans la direction longitudinale une résistance à la pression essentiellement plus faible que dans la direction latérale.

2. Module de collision selon la revendication 1, **caractérisé en ce que** le profil transversal (3, 4) est configuré en tant que profil en trapèze.

3. Module de collision selon l'une des revendications 1 à 4, **caractérisé en ce que** l'au moins un profil transversal (3, 4) est soudé avec les au moins deux éléments de collision (2, 2a).

4. Module de collision selon l'une des revendications précédentes, **caractérisé en ce qu**'une plaque de raccordement arrière 5 et une plaque de raccordement avant 6 sont prévues et les éléments de collision (2, 2a) sont disposés entre la plaque de raccordement 5 et la plaque de raccordement avant 6.

5. Module de collision selon la revendication 6, **caractérisé en ce qu**'un pare-chocs 8 et une protection contre la montée du boudin sur le rail 7 sont prévus.

6. Module de collision selon l'une des revendications précédentes, **caractérisé en ce que** le module de collision comprend des moyens destinés à la fixation amovible au niveau de la caisse (1) d'un véhicule ferroviaire.

7. Module de collision selon l'une des revendications 1 à 7, **caractérisé en ce que** le module de collision est configuré pour la fabrication d'une fixation non amovible avec la caisse (1) d'un véhicule ferroviaire.

8. Véhicule ferroviaire avec un module de collision selon l'une des revendications précédentes.
